# EUROPÄISCHE PATENTSCHRIFT

(11) **EP 0 224 860 B1**
(45) Veröffentlichungstag und Bekanntmachung des Hinweises auf die Patenterteilung: **26.04.1989**
(21) Anmeldenummer: 86116384.8
(22) Anmeldetag: 25.11.1986
(51) Int. Cl.: C21C 5/46

(54) **Vorrichtung zum Beseitigen von Mündungsbären an einem Stahlwerkskonverter**
Installation for removing skulls at the mouth of a steel converter
Dispositif pour enlever les loups de bec d'un convertisseur d'aciérie

(30) Priorität: 27.11.1985 DE 8533320 U
(43) Veröffentlichungstag der Anmeldung: 10.06.1987
(73) Patentinhaber: MAN Gutehoffnungshütte Aktiengesellschaft, 46122 Oberhausen (DE)
(72) Erfinder: Ebner, Helmut, Dipl.-Ing., D-4130 Moers 2 (DE); Florin, Wolfram, Dr. Dipl.-Ing., D-4220 Dinslaken (DE)

(56) Entgegenhaltungen:
- US-A- 3 335 345
- US-A- 3 350 081
- US-A- 3 605 157

## Beschreibung

Die Erfindung betrifft eine Vorrichtung zum Beseitigen von Mündungsbären an einem Stahlwerkskonverter, welche eine konkav bogenförmig verlaufende Vorderkante aufweist.

Aus der DE-OS 2 534 331 ist ein Mündungsring für Stahlwerkskonverter bekannt, der als Mündungsschutz Deformationen des Gefäßmantels verhindert und zum Auffangen der Kräfte dient, die notwendig sind, um die sogenannten Schlackenbären zu entfernen. Die aus Hämatiteisen bestehenden gegossenen Ringsegmente des Mündungsringes besitzen eine große Oberflächenhärte, die beim Abkühlen der Gußhaut entsteht. Sie neigen gegenüber aus schweißbaren Stählen hergestellten Mündungsringen weniger zum Anbacken des beim metallurgischen Herstellungsverfahren entstehenden Auswurfes. Die auftretenden Anhaftungen aus Schlacke bzw. aus Metallspritzern werden entweder maschinell mittels pneumatischer Hämmer oder spezieller Reißhaken oder von Hand durch Ansetzen von Schienenstücken und Abflämmen mit Hilfe von Sauerstoff entfernt.

Hierbei ist als nachteilig anzusehen, daß das Betätigen von pneumatischen Hämmern oder Reißhaken oder das Ansetzen von Schienenstücken oder das Abflämmen durch das Bedienungspersonal mit großen körperlichen Anstrengungen verbunden ist. Die Hitzeabstrahlung aus der Konverteröffnung erschwert das Arbeiten zusätzlich. Des weiteren ist eine derartige Arbeitsweise mit großen Gefahren für die Sicherheit der Arbeiter verbunden. So müssen z.B. die Schienenstücke in unmittelbarer Nähe der heißen Konvertermündung angesetzt und danach beim Umlegen des Konverters die Schlackenansätze (Bären) abgedrückt werden können. Beim Arbeiten mit den genannten Flämmgeräten können die Mündungsringe beschädigt werden, die dann nach jeder Konverterreise erneuert werden müssen.

Aus der US-A 3 335 445 ist eine Vorrichtung zur Reinigung eines basischen Sauerstoff-Aufblas-Konverters bekannt, bei der die Reinigungsplatte mit den Reißzähnen (Scraper Support Bar), die eine konkav bogenförmig verlaufende Vorderkante aufweist, Bestandteil eines bewegbaren Wagens ist. Diese Vorrichtung ist relativ aufwendig konstruiert. Außerdem muß die Vorrichtung immer zeitgleich mit dem Drehen des Konverters verfahren werden, um das Entfernen der Anhaftungen am Konvertermündungsring bewirken zu können.

Der Erfindung liegt die Aufgabe zugrunde, eine Vorrichtung zum Beseitigen von Mündungsbären an einem Stahlwerkskonverter, welche eine Platte umfaßt, die eine konkav bogenförmig verlaufende Vorderkante aufweist, vorzuschlagen, die gegenüber der Vorrichtung nach dem Stand der Technik viel weniger aufwendig konstruiert werden kann. Mit dieser Vorrichtung soll ein mechanisches Entfernen der Bären am Konverter auf einfache Weise, ohne Gefährdung des Bedienungspersonals und ohne körperlichen Einsatz erreicht werden.

Die Aufgabe wird erfindungsgemäß dadurch gelöst, daß die Platte an einer Arbeitsplattform im Bereich des Konverters befestigt ist und daß der Konverter einen entsprechend der Vorderkante der Platte ballig ausgebildeten Mündungsring aufweist, mit kugelförmigem Umriß mit einem Radius R, dessen Mittelpunkt auf der Drehachse D des Konverters liegt. An der Platte sind abstandsweise Reißzähne vorgesehen, die über die Vorderkante der Platte hinausragen.

Es wird somit in vorteilhafter Weise das Umlegen des Konverters ausgenutzt, um die Mündungsbären, die sich am Mündungsring abgelagert haben, zu beseitigen. Das Bedienungspersonal wird dadurch von der bisherigen schweren körperlichen und gefährlichen Tätigkeit beim Entfernen der Mündungsbären entlastet. Ferner entfällt die Beeinträchtigung des Bedienungspersonals durch die Wärmestrahlung aus der Öffnung des Konverters. Bei der Erprobung der Vorrichtung hat sich ferner herausgestellt, daß durch die neue Art der Beseitigung der Mündungsbären Beschädigungen des Mündungsringes in weit geringerem Ausmaß eintreten als beim Entfernen der Mündungsbären mit pneumatischen Hämmern oder speziellen Reißhaken oder durch Flämmen oder Drücken mit Schienenstücken nach dem Stand der Technik.

In der Zeichnung ist ein Ausführungsbeispiel der erfindungsgemäßen Vorrichtung dargestellt, das im folgenden näher beschrieben wird

Es zeigen:
Fig. 1 einen vertikalen Schnitt durch einen umgelegten Stahlwerkskonverter mit angrenzender Arbeitsplattform,
Fig. 2 eine Draufsicht.

In Figur 1 ist ein Stahlwerkskonverter (1) dargestellt, an dessen Gefäßmantel ein Mündungsring (2) befestigt ist, dessen äußere Kontur kugelförmig ausgebildet ist. Der Mittelpunkt des zugehörigen Radius R fällt mit der Drehachse D des Konverters zusammen. An der Arbeitsplattform (6) des Konverters ist eine Plattform (3) befestigt, die gemäß Figur 2 einen dem kugelförmigen Mündungsring (2) angepaßte konkav bogenförmige Vorderkante (4) aufweist. Die Platte (3) ist mit Reißzähnen (5) ausgerüstet, die über ihre Vorderkante (4) hinausstehen.

Beim Umlegen des Konverters (1), wie es die Figuren 1 und 2 zeigen, werden Mündungsbären, die sich auf dem Mündungsring (2) während des Betriebes des Konverters abgelagert haben, abgestreift. Die Reißzähne (5) ritzen dabei die Mündungsbären an und erleichtern auf diese Weise das Reinigen des Mündungsringes (2), ohne daß es zu Beschädigungen desselben kommt.

## Patentansprüche

1. Vorrichtung zum Beseitigen von Mündungsbären an einem Stahlwerkskonverter, welche eine Platte umfaßt, die eine konkav bogenförmig verlaufende Vorderkante aufweist, dadurch gekennzeichnet, daß die Platte (3) an einer Arbeitsplattform (6) im Bereich des Konverters (1) befestigt ist und daß der Konverter (1) einen entsprechend der Vorderkante (4) der Platte (3) ballig ausgebildeten Mündungsring (2) aufweist, mit kugelförmigem Umriß mit einem Radius R, dessen Mittelpunkt auf der Drehachse D des Konverters (1) liegt.

2. Vorrichtung nach Anspruch 1, dadurch gekennzeichnet, daß an der Platte (3) abstandsweise Reißzähne (5) vorgesehen sind, die über die Vorderkante (4) der Platte (3) hinausragen.

## Claims

1. Device for removing skulls on a steelworks converter, incorporating a plate having a concave, arcuate leading edge, characterised in that the plate (3) is attached to a working platform (6) in the region of the converter (1) and that the converter (1) has a muzzle ring (2) spherular in shape, corresponding to the leading edge (4) of the plate (3), said muzzle ring (2) having a spherular outline with a radius R, the mid point of which lies on the fulcrum D of the converter (1).

2. Device according to Claim 1, characterised in that scraper support bars (5) are provided at intervals on the plate (3), said scraper support bars (5) protruding beyond the leading edge (4) of the plate (3).

## Revendications

1. Dispositif d'enlèvement des loups de bec sur un convertisseur d'aciérie qui comporte une plaque présentant un rebord avant s'étendant en forme d'arc concave, caractérisé en ce que la plaque (3) est fixée sur une plate-forme (6) dans la zone du convertisseur et en ce que le convertisseur (1) comporte une bague de bec de forme sphérique adaptée au rebord avant (4) de la plaque (3), avec un contour sphérique de rayon R dont le centre se situe sur l'axe de rotation D du convertisseur (1 ).

2. Dispositif selon la revendication 1, caractérisé en ce que des dents de raclage (5) sont prévues sur la plaque (3), et font saillie sur le rebord avant (4) de cette plaque (3).
